# EUROPÄISCHE PATENTSCHRIFT

(11) **EP 0 314 719 B1**
(45) Veröffentlichungstag und Bekanntmachung des Hinweises auf die Patenterteilung: **23.05.1990**
(21) Anmeldenummer: 88903782.6
(22) Anmeldetag: 08.04.1988
(51) Int. Cl.: F25B 25/02

(54) **ZWEISTOFF-KOMPRESSIONS-WÄRMEPUMPE MIT LÖSUNGSKREISLAUF**
BINARY COMPRESSION HEAT PUMP WITH SOLUTION CIRCUIT
POMPE A CHALEUR A COMPRESSION BINAIRE AVEC CIRCUIT DE SOLUTION

(30) Priorität: 18.05.1987 DE 3716642
(43) Veröffentlichungstag der Anmeldung: 10.05.1989
(73) Patentinhaber: TCH THERMO-CONSULTING-HEIDELBERG GMBH, D-69120 Heidelberg (DE)
(72) Erfinder: MUCIC, Vinko, D-6906 Walldorf (DE)
(74) Vertreter: Helber, Friedrich G., Dipl.-Ing.
(86) Internationale Anmeldenummer: EP8800291
(87) Internationale Veröffentlichungsnummer: WO8809468

(56) Entgegenhaltungen:
- EP-A- 0 093 051
- WO-A-82/02939
- WO-A-87/06284
- DE-C- 867 122
- DE-C- 953 378
- DE-C- 3 536 953
- US-A- 2 182 098

## Beschreibung

Die Erfindung betrifft eine Zweistoff-Kompressions-Wärmepumpe bzw. Kältemaschine mit einem Entgaser und einem Resorber die zu einem Lösungskreislauf zusammengeschaltet sind in welchem ein vorzugsweise von einem Ammoniak-Wasser-Gemisch gebildetes Zweistoff-Arbeitsmittel umgewälzt wird. wobei im Entgaser auf niedrigem Druckniveau unter Zufuhr von Wärmeenergie auf niedrigem Temperaturniveau gasförmige Arbeitsmittelkomponente ausgetrieben und die dabei entstehende arme Lösung unter Druckerhöhung mittels einer Pumpe in einem ersten Leitungszweig zum Resorber gefördert wird, wo die im Entgaser ausgetriebene gasförmige Arbeitsmittelkomponente nach Erhöhung ihres Drucks auf den Resorberdruck mittels eines Kompressors unter Abfuhr der dabei auf einem erhöhten Temperaturniveau anfallenden Resorptionswärme in der armen Lösung resorbiert wird und die so entstandene reiche Lösung in einem zweiten Leitungszweig unter Druckerniedrigung mittels eines Drosselorgans zum Entgaser zurückströmt, und wobei in den auf Resorberdruck befindlichen Abschnitten des ersten und des zweiten Leitungszweiges ein Temperaturwechsler eingeschaltet ist, in welchem in der aus dem Resorber austretenden reichen Lösung enthaltene Wärme auf die dem Resorber zuströmende arme Lösung übertragen und in der aus dem Temperaturwechsler austretenden reichen Lösung enthaltene Wärme außerdem zur weiteren Entgasung der dem Temperaturwechsler zugeführten armen Lösung benutzt wird, wobei der zusätzliche Entgaser für die weitere Entgasung der armen Lösung einerseits in dem zwischen dem Temperaturwechsler und dem Drosselorgan verlaufenden Abschnitt des zweiten Leitungszweiges angeordnet ist.

Es ist eine Zweistoff-Kompressions-Wärmepumpe bzw. Kältemaschine (DE-PS 35 36 953) dieser Art bekannt, welche gegenüber den ohne zusätzliche Entgasung der dem Temperaturwechsler zugeführten armen Lösung arbeitenden entsprechenden Maschinen bereits eine deutlich verbesserte Leistungsziffer aufweist.

Der Erfindung liegt die Aufgabe zugrunde, die Leistungsziffer der bekannten Zweistoff-Kompressions-Wärmepumpe (oder Kältemaschine) weiter zu erhöhen.

Erfindungsgemäß wird diese Aufgabe dadurch gelöst, daß in den die arme Lösung vom Entgaser zum Resorber fördernden ersten Leitungszweig des Lösungskreislaufs wenigstens zwei den Druck in der armen Lösung stufenweise auf den Resorberdruck erhöhende Pumpen eingeschaltet und der zusätzliche Entgaser andererseits in dem zwischen den beiden Pumpen verlaufenden, auf einem Zwischendruck befindlichen Abschnitt des ersten Leitungszweiges angeordnet ist, und daß die im weiteren Entgaser auf dem Niveau des Zwischendrucks aus der armen Lösung zusätzlich ausgetriebene gasförmige Arbeitsmittelkomponente durch einen gesonderten Kompressor oder durch Einspeisung in eine mittlere Druckstufe des die gasförmige Arbeitsmittelkomponente vom Hauptentgaser zum Resorber fördernden mehrstufigen Kompressors zum Resorber gefördert wird. Dabei wird also ausgenutzt, daß bei einem gegenüber dem niedrigen Entgaser-Druck erhöhten Druck die arme Lösung durch Übertragung von Wärme aus der reichen Lösung zusätzlich entgast und die somit noch ärmere Lösung im Resorber einen vergleichsweise größeren Anteil von gasförmiger Arbeitsmittelkomponente zu resorbieren vermag und somit auch eine vergleichsweise größere Menge von Resorptionswärme anfällt. Festzuhalten ist jedenfalls, daß die zusätzliche Entgasung der armen Lösung auf dem mittleren Druck entweder anstelle der bei der bekannten Wärmepumpe bzw. Kältemaschine vorgesehenen zusätzlichen Entgasung auf dem Druckniveau des Entgasers oder - vorzugsweise - zusätzlich zu der Entgasung auf dem niedrigen Entgaser-Druckniveau durchgeführt werden kann. Da die zusätzlich aus der armen Lösung ausgetriebene gasförmige Arbeitsmittelkomponente auf einem mittleren Druckniveau anfällt, ist klar, daß die zusätzlich erforderliche Antriebsleistung des Kompressors für die Förderung dieser zusätzlich ausgetriebenen gasförmigen Arbeitsmittelkomponente zum Resorber nur entsprechend dem Druckunterschied zwischen dem Zwischendruck und dem Resorberdruck bemessen werden muß.

In vorteilhafter Weiterbildung der Erfindung empfiehlt es sich, in den dem weiteren Entgaser arme Lösung auf dem Zwischendruck zuführenden Abschnitt des ersten Leitungszweiges und den auf Resorberdruck befindlichen Abschnitt des zweiten Leitungszweiges des Lösungskreislaufs einen weiteren Temperaturwechsler einzuschalten.

Es hat sich gezeigt, daß die Leistungsziffer der Wärmepumpe oder Kältemaschine dann optimiert wird, wenn die zusätzliche Entgasung der armen Lösung bei einem Zwischendruck erfolgt, welcher im wesentlichen gleich der Wurzel aus dem Produkt der im Haupt-Entgaser und im Resorber herrschenden Drücke ist.

Die Erfindung ist in der folgenden Beschreibung eines Ausführungsbeispiels in Verbindung mit der Zeichnung näher erläutert, und zwar zeigt:
Fig. 1 einen schematischen Schaltplan einer in der erfindungsgemäßen Weise aufgebauten Zweistoff-Kompressions-Wärmepumpe; und
Fig. 2 die in der Wärmepumpe gemäß Figur 1 ablaufenden Zustandsänderungen des Zweistoff-Arbeitsmittels schematisch in einem p, Diagramm.

Die in Figur 1 veranschaulichte, in ihrer Gesamtheit mit 10 bezeichnete erfindungsgemäße Wärmepumpe weist einen Entgaser 12 auf, in welchem bei einem niedrigen Druckniveau _{PE} durch Zufuhr von Wärmeenergie auf einem niedrigen Temperaturniveau aus einer reichen Zweistoff-Arbeitsmittellösung gasförmige Arbeitsmittelkomponente ausgetrieben wird. Bei Verwendung des bevorzugten Ammoniak-Wasser-Gemischs als Arbeitsmittel wird im Entgaser 12 also Ammoniak gasförmig aus der Lösung ausgetrieben. Die zur Entgasung der reichen Lösung erforderliche Wärmeenergie niedrigen Temperaturniveaus kann dabei beispielsweise der Umgebungsatmosphäre oder einem Fließgewässer entnommen werden. Sofern vorhanden, kann natürlich auch Abwärme eines anderen technischen Arbeitsprozesses verwendet werden. Im vorliegende Fall sei angenommen, daß dem Entgaser 12 über eine Leitung 14 aus einem Fließgewässer entnommenes Wasser zugeführt und - nach Entzug von Wärmeenergie für die Entgasung der reichen Lösung - über eine Leitung 16 mit entsprechend niedrigerer Temperatur wieder abgeführt werde. Die dabei im Entgaser 12 entstehende arme Lösung des Arbeitsmittels wird über einen ersten Leitungszweig 18 unter Druckerhöhung auf einen Druck p_{R} zu einem Resorber 20 gepumpt, während die gasförmige Arbeitsmittelkomponente dem Resorber über eine Leitung 22 mit eingeschaltetem mehrstufigem Turbo-Kompressor 24 zugeführt wird. Die im Resorber 20 bei der Resorption des gasförmigen Arbeitsmittels in der armen Lösung auf hohem Temperaturniveau anfallende Resorptionswärme kann dann beispielsweise zur Erzeugung von Heißwasser aus über eine Leitung 26 zugeführtem kälterem Wasser verwendet werden. Das über eine Leitung 28 aus dem Resorber 12 abgeführte Heißwasser kann dann beispielsweise für Heizzwecke Verwendung finden. Die durch Resorption des gasförmigen Arbeitsmittels wieder reiche Lösung wird aus dem Resorber 20.über einen zweiten Leitungszweig 30 unter Druckabsenkung auf das Druckniveau _{PE} in einem Drosselorgan 32 wieder in den Entgaser 12 zurückgeführt. Entsprechend dem eingangs erläuterten Stand der Technik wird beim dargestellten Ausführungsbeispiel die aus dem Entgaser 12 austretende arme Lösung in einem im Leitungszweig 18 nachgeschalteten weiteren Entgaser 34 auf dem Druckniveau p_{E} weiter entgast, indem aus der im Leitungszweig 30 strömenden, noch auf dem Druckniveau p_{R} befindlichen reichen Lösung enthaltene Wärme auf die arme Lösung übertragen wird. Die dabei zusätzlich ausgetriebene gasförmige Arbeitsmittelkomponente, d.h. das zusätzlich anfallende Ammoniak, wird über die Leitung 22a in den vor dem Turbo-Kompressor 24 liegenden Abschnitt der Leitung 22 geführt.

Für die Förderung der armen Lösung zum Resorber 20 sind zwei Pumpen 36a und 36b vorgesehen, mittels derer der Druck in der armen Lösung zunächst von dem im Entgaser herrschenden Druck _{PE} auf einen Zwischendruck p_{z} und dann von diesem Zwischendruck auf den Resorber-Druck p_{Ft} erhöht wird. Wiederum entsprechend dem Stand der Technik ist in die auf Resorberdruck p_{R} befindlichen Abschnitte der beiden Leitungszweige 18 und 30 ein Temperaturwechsler 38 geschaltet. Im bisher beschriebenen Umfang entspricht die Wärmepumpe 10 - bis auf die zweistufige Druckerhöhung der armen Lösung durch zwei gesonderte Pumpen 36a und 36b - bekannten Zweistoff-Kompressions-Wärmepumpen.

Zur weiteren Verbesserung der Leistungsziffer ist in Weiterbildung der bekannten Wärmepumpen noch eine weitere Entgasung der armen Lösung mittels in der reichen Lösung enthaltener Wärme auf dem Druckniveau des Zwischendrucks p_{z} vorgesehen. Zu diesem Zweck ist in den zwischen den Pumpen 36a und 36b verlaufenden Abschnitt des arme Lösung führenden ersten Leitungszweiges 18 und den zwischen dem Resorber 20 und dem Drosselorgan 32 verlaufenden Abschnitt des reiche Lösung führenden zweiten Leitungszweigs 30 ein weiterer Entgaser 40 eingeschaltet, in welchem aus der von der Pumpe 36a zugeführten armen Lösung unter Aufnahme von Wärme aus der reichen Lösung ein weiterer Anteil von gasförmiger Arbeitsmittelkomponente (d.h. Ammoniak) mit dem Druck p_{z} ausgetrieben wird, welche über eine Leitung 22b zu einer auf dem Zwischendruck p_{z} befindlichen Druckstufe des Turbo-Kompressors 24 gefördert wird. In dem dem Kompressor 24 nachgeschalteten, zum Resorber 20 führenden Abschnitt der Leitungen 22 strömt also eine sich aus der Summe der in den Entgasern 12, 34 und 40 ausgetriebenen Teilmenge zusammensetzende Menge von gasförmigem Arbeitsmittel, wobei aber die Antriebsleistung für den den Turbo-Kompressor 24 antreibenden Motor 42 nur bezüglich der Teilmengen aus den Entgasern 12 und 34 für die gesamte Druckdifferenz zwischen dem Resorberdruck p_{R} und dem Entgaser-Druck p_{E}, bezüglich der im Entgaser 40 ausgetriebene Teilmenge dagegen nurfürdie Druckdifferenz zwischen dem Resorber- druck p_{R} und dem Zwischendruck p_{z} ausgelegt werden muß.

Die Einschaltung eines weiteren Temperaturwechslers 44 in den zwischen der Pumpe 36a und dem zweiten Entgaser 40 verlaufenden Abschnitt des arme Lösung führenden ersten Leitungszweiges 18 und den zwischen dem weiteren Entgaser 40 und dem Entgaser 34 verlaufenden, reiche Lösung mit Resorber-Druck p_{R} führenden Abschnitt des zweiten Leitungszweigs 30 dient der weiteren Verbesserung der Leistungsziffer der Wärmepumpe 10.

Berechnungen des vorstehend beschriebenen Systems mit unterschiedlich angenommenen Werten für die Höhe des Zwischendrucks p_{z} haben ergeben, daß die Leistungsziffer der Wärmepumpe optimiert wird, wenn gewählt wird.

In dem in Figur 2 gezeigten Diagramm sind die Änderungen der Zustandsgrößen des Arbeitsmittels im Wärmepumpenprozeß der vorstehend beschriebenen Wärmepumpe schematisch in einem p, -Diagramm veranschaulicht. Wenn die durch die im Entgaser 12 zugeführte äußere Wärmemenge Q_{E} ausgetriebene Menge von gasförmiger Arbeitsmittelkomponente mit einem Kilogramm angenommen wird, werden im Entgaser 34 und im Entgaser 40 ohne Zufuhr weiterer äußerer Energie aus der armen Lösung zusätzliche Mengen x bzw. y von gasförmiger Arbeitsmittelkomponente ausgetrieben, wofür in der reichen Lösung nach dem Austritt aus dem Resorber noch enthaltene Wärmeenergie verwendet wird. Die gasförmige Menge y entspricht etwa der Menge y', die bei der Zusatz-Entgasung auf Entgaser-druck _{PE} mit der Wärme der reichen Lösung entgast worden wäre. Die Menge y braucht dabei aber nicht vom Druck p_{E}, sondern nur vom Druck p_{z} > p_{E} auf den Resorberdruck p_{R} komprimiert werden, wodurch die Leistungsziffer verbessert wird.

Es ist ersichtlich, daß im Rahmen des Erfindungsgedankens Abwandlungen und Weiterbildungen der beschriebenen - auch als Kältemaschine betreibbaren - Wärmepumpe verwirklichbar sind. So ist eine weitere Verbesserung der Leistungsziffer durch eine weitere Erhöhung der Zahl der Druckstufen in der armen Lösung mit jeweils einer zusätzlichen Entgasung in jeder Druckstufe denkbar. Allerdings steigt der apparatetechnische Aufwand dann im Verhältnis zur erzielbaren Verbesserung der Leistungsziffer unverhältnismäßig, so daß die in Verbindung mit der Wärmepumpe 10 gemäß Figur 1 geschilderte zusätzliche Entgasung auf einem Druckniveau den optimalen Kompromiß zwischen Investitionsaufwand und Erhöhung der Leistungsziffer der Wärmepumpe darstellen dürfte. Nur in Sonderfällen dürfte die Verbesserung des Wärmepumpenprozesses durch mehrfache Entgasung der armen Lösung auf unterschiedlichen Zwischendrücken in Frage kommen.

## Patentansprüche

1. Zweistoff-Kompressions-Wärmepumpe bzw. Kältemaschine (10) mit einem Entgaser (12) und einem Resorber (20), die zu einem Lösungskreislauf zusammengeschaltet sind, in welchem ein vorzugsweise von einem Ammoniak-WasserGemisch gebildetes Zweistoff-Arbeitsmittel umgewälzt wird, wobei im Entgaser (12) auf niedrigem Druckniveau (p_{E}) unter Zufuhr von Wärmeenergie auf niedrigem Temperaturniveau gasförmige Arbeitsmittelkomponente ausgetrieben und die dabei entstehende arme Lösung unter Druckerhöhung mittels einer Pumpe in einem ersten Leitungszweig (18) zum Resorber (20) gefördert wird, wo die im Entgaser (12) ausgetriebene gasförmige Arbeitsmittelkomponente nach Erhöhung ihres Drucks auf den Resorberdruck (p_{R}) mittels eines Kompressors (24) unter Abfuhr der dabei auf einem erhöhten Temperaturniveau anfallenden Resorptionswärme in der armen Lösung resorbiert wird und die so entstandene reiche Lösung in einem zweiten Leitungszweig (30) unter Druckerniedrigung mittels eines Drosselorgans (32) zum Entgaser (12) zurückströmt, und wobei in den auf Resorber- druck (p_{R}) befindlichen Abschnitten des ersten und des zweiten Leitungszweiges (18; 30) ein Temperaturwechsler (38) eingeschaltet ist, in welchem in der aus dem Resorber (20) austretenden reichen Lösung enthaltene Wärme auf die dem Resorber zuströmende arme Lösung übertragen und in der aus dem Temperaturwechsler (38) austretenden reichen Lösung enthaltene Wärme außerdem zur weiteren Entgasung der dem Temperaturwechsler zugeführten armen Lösung benutzt wird, wobei der zusätzliche Entgaser für die weitere Entgasung der armen Lösung einerseits in dem zwischen dem Temperaturwechsler (38) und dem Drosselorgan (32) verlaufenden Abschnitt des zweiten Leitungszweiges (30) angeordnet ist, dadurch gekennzeichnet, daß in den die arme Lösung vom Entgaser (12) zum Resorber (20) fördernden ersten Leitungszweig (18) des Lösungskreislaufs wenigstens zwei den Druck in der armen Lösung stufenweise auf den Resorberdruck (_{PR}) erhöhende Pumpen (36a; 36b) eingeschaltet und der zusätzliche Entgaser (40) andererseits in dem zwischen den beiden pumpen (36a; 36b) verlaufenden, auf einem Zwischendruck (pz) befindlichen Abschnitt des ersten Leitungszweiges (18) angeordnet ist, und daß die im weiteren Entgaser (40) auf dem Niveau des Zwischendrucks (p_{z}) aus der armen Lösung zusätzlich ausgetriebene gasförmige Arbeitsmittelkomponente durch einen gesonderten Kompressor oder durch Einspeisung in eine mittlere Druckstufe des die gasförmige Arbeitsmittelkomponente vom Hauptentgaser zum Resorber fördernden mehrstufigen Kompressors (24) zum Resorber (20) gefördert wird.

2. Wärmepumpe oder Kältemaschine nach Anspruch 1, dadurch gekennzeichnet, daß in den dem weiteren Entgaser (40) arme Lösung auf dem Zwischendruck (p_{z}) zuführenden Abschnitt des ersten Leitungszweiges und den auf Resorber- druck (p_{R}) befindlichen Abschnitt des zweiten Leitungszweiges (30) des Lösungskreislaufs ein weiterer Temperaturwechsler (44) eingeschaltet ist.

3. Wärmepumpe oder Kältemaschine nach Anspruch 1 oder 2, dadurch gekennzeichnet, daß die zusätzliche Entgasung der armen Lösung bei einem Zwischendruck (p_{z}) erfolgt, welcher im wesentlichen gleich der Wurzel aus dem produkt der im Haupt-Entgaser (12) und im Resorber (20) herrschenden Drücke (_{PE}; _{PR}) ist.

## Revendications

1. Pompe à chaleur ou machine frigorifique (10) à compression, binaire, comportant un dégazeur (12) et un absorbeur (20), qui sont reliés ensemble à un circuit de solution dans lequel s'écoule un fluide de travail binaire, avantageusement constitué d'un mélange d'ammoniac et d'eau, un composant sous forme gazeuse du fluide de travail étant extrait dans le dégazeur (12) à un bas niveau de pression (p_{E}) avec apport d'énergie thermique à bas niveau de température et la solution pauvre ainsi obtenue étant refoulée, avec augmentation de pression, au moyen d'une pompe dans un premier conduit de dérivation (18) jusqu'à l'absorbeur (20), où le composant sous forme gazeuse du fluide de travail qui a été extrait du dégazeur (12) est absorbé dans la solution pauvre, après augmentation de sa pression jusqu'à la pression de l'absorbeur (_{PR}) au moyen d'un compresseur (24) et avec évacuation de la chaleur de l'absorption se produisant alors à un niveau élevé de température et la solution riche ainsi obtenue est renvoyée au dégazeur (12) dans un second conduit de dérivation (30) avec diminution de la pression au moyen d'un organe d'étranglement (32), et où, dans les tronçons du premier et du second conduit de dérivation (18; 30) soumis à la pression de l'absorbeur (p_{R}), il est prévu un variateur de température (38) dans lequel la chaleur contenue dans la solution riche sortant de l'absorbeur (20) est transmise à la solution pauvre entrant dans l'absorbeur tandis que la chaleur contenue dans la solution riche sortant du variateur de température (38) est en outre utilisée pour un autre dégazage de la solution pauvre introduite dans le variateur de température, le dégazeur additionnel servant à l'autre dégazage de la solution pauvre étant disposé d'un côté dans le tronçon du second conduit de dérivation (30) qui s'étend entre le variateur de température (38) et l'organe d'étranglement (32), caractérisée par le fait que, dans le premier conduit de dérivation (18) du circuit de solution canalisant la solution pauvre du dégazeur (12) jusqu'à l'absorbeur (20), il est prévu au moins deux pompes (36a; 36b) augmentant de façon échelonnée la pression dans la solution pauvre jusqu'à la pression de l'absorbeur (pF,) et le dégazeur additionnel (40) est d'autre part disposé dans le tronçon du premier conduit de dérivation (18) qui s'étend entre les deux pompes (36a; 36b) et qui se trouve à une pression intermédiaire (p_{z}), et que le composant sous forme gazeuse du fluide de travail qui a été extrait additionnellement de la solution pauvre dans l'autre dégazeur (40) au niveau de la pression intermédiaire (p_{Z}) ou bien qui a été entraîné vers l'absorbeur (20) par introduction dans un étage moyen de pression du compresseur (24) à plusieurs étages transférant le composant sous forme gazeuse du fluide de travail du dégazeur principal vers l'absorbeur.

2. Pompe à chaleur ou machine frigorifique selon la revendication 1, caractérisée par le fait qu'un autre variateur de température (44) est prévu dans le tronçon du premier conduit de dérivation du circuit de solution qui introduit la solution pauvre à la pression intermédiaire (p_{Z}) dans l'autre dégazeur (40) et le tronçon du second conduit de dérivation (30) qui est soumis à la pression de l'absorbeur (p_{R}).

3. Pompe à chaleur ou machine frigorifique selon une des revendications 1 ou 2, caractérisée par le fait que le dégazage additionnel de la solution pauvre est effectué à une pression intermédiaire (p_{z}), qui est sensiblement égale à la racine du produit des pressions (p_{E}; _{PR}) régnant dans le dégazeur principal (12) et dans l'absorbeur (20).

## Claims

1. Binary solution compressive heat pump or refrigeration machine (10) with an evaporator (12) and a condenser (20) which are connected together in a solution circuit, in which a binary refrigerant formed from an ammonia-water mixture is circulated, wherein gaseous refrigerant is driven out in the evaporator (12) at a low pressure level (p_{E}) with the input of thermal energy at a low temperature level and the poor solution this produced is pumped with pressure increase by means of a pump in a first pipeline branch (18) to the condenser (20) where the gaseous refrigerant driven out in the evaporator (12) is reabsorbed in the poor solution after its pressure is increased to the condenser pressure (_{PR}) by means of a compressor (24) with removal of the resorption heat thereby produced at an elevated temperature level, and the rich solution thus formed flows back to the evaporator (12) in a second pipeline branch (30) with its pressure lowered by means of a throttling member (32), and a temperature exchanger (38) is inserted into the sections of the first and second pipeline branches (18; 30) which are at the condenser pressure (_{PR}), in which heat contained in the rich solution issuing from the condenser (20) is transferred to the poor solution flowing to the condenser and heat contained in the rich solution issuing from the temperature exchanger (38) is used for the further evaporation of the poor solution fed to the temperature exchanger, the additional evaporator for the further evaporation of the poor solution being disposed on the one hand in the section of the second pipeline branch (30) running between the temperature exchanger (38) and the throttling member (32), characterized in that at least two pumps (36a; 36b) increasing the pressure in the poor solution step-wise to the condenser pressure (p_{R}) are inserted into the first branch (18) of the solution circuit carrying the poor solution from the evaporator (12) to the condenser (20), and the additional evaporator (40) is disposed on the other hand in the section of the first pipeline branch running between the two pumps (36a; 36b), which is at an intermediate pressure (p_{z}) and that the gaseous refrigerant additionally expelled from the poor solution in the additional evaporator (40) at the level of the intermediate pressure (p_{z}) is pumped to the condenser (20) by a separate compressor or by being fed into a medium-pressure stage of the multi-stage compressor (24) pumping the gaseous refrigerant from the main evaporator to the condenser.

2. Heat pump or refrigeration machine in accordance with claim 1, characterized in that, in the section of the first pipeline branch carrying poor solution at the intermediate pressure (p_{z}) to the additional evaporator (40), and in the section of the second pipeline branch (30) of the solution circuit, which is at the condenser pressure (p_{R}), an additional temperature exchanger (44) is inserted.

3. Heat pump or refrigeration machine in accordance with claim 1 or 2, characterized in that the additional evaporation of the poor solution takes place at an intermediate pressure (p_{z}) which is substantially equal to the square root of the product of the pressures (_{PE}; p_{R}) prevailing in the main evaporator (12) and in the condenser (20).
